# EUROPÄISCHE PATENTSCHRIFT

(11) **EP 0 096 171 B1**
(45) Veröffentlichungstag und Bekanntmachung des Hinweises auf die Patenterteilung: **02.03.1988**
(21) Anmeldenummer: 83102554.9
(22) Anmeldetag: 15.03.1983
(51) Int. Cl.: E04C 2/26

(54) **Paneel**
Panel
Panneau

(30) Priorität: 03.06.1982 DE 3220944
(43) Veröffentlichungstag der Anmeldung: 21.12.1983
(73) Patentinhaber: Josef Gartner & Co., D-89421 Gundelfingen (DE)
(72) Erfinder: Gartner, Fritz, Dr., D-8883 Gundelfingen (DE)
(74) Vertreter: Müller-Boré & Partner Patentanwälte

(56) Entgegenhaltungen:
- CH-A- 478 310
- FR-A- 1 396 538
- GB-A- 433 429
- GB-A- 737 116
- US-A- 3 110 370

## Beschreibung

Die Erfindung betrifft ein Paneel bestehend aus einer Außenschale, einer Innenschale, einem Paneelkern und zwischen den Schalen eingeklebtem Randeinleimer, wobei das Paneel mit dem Rand an der Fassadenkonstruktion eingespannt ist.

Derartige Paneele werden eingesetzt für Fassadenkonstruktionen und erfüllen insbesondere die Funktionen der Wärmedämmung, des Schallschutzes, des Brandschutzes und der Beschußsicherheit. Die Paneele werden an den Rändern an der Außenwandkonstruktion der Fassade angeschraubt. Um den erforderlichen Druck der Schrauben bzw. Fugenabdeckbleche aufnehmen zu können, sind die Paneele dazu an den Rändern mit Randeinleimern (Rundumstützstegen) versehen. Derartige Randeinleimer können aus einem Polyurethanschaum (PU-Schaum), aus gepreßtem Sand (z.B. Thermax^{@}) oder aus finnischer Birke bestehen. Der Paneelkern kann aus PU-Schaum, aus Mineralfaserplatten, aus Schaumglas (Foamglas) oder aus Wabenzellen bestehen, die mit Pirschaum ausgefüllt sind.

Als Außen- bzw. Innenschale können Aluminiumbleche, Stahlbleche oder u.U. auch Einscheiben-Sicherheitsglas verwendet werden. Die Innen- und Außenschalen sind im allgemeinen an ihrer Innenseite mit einer Klebeschicht ausgebildet, an der der Paneelkern und der Randeinleimer anhaften.

Insbesondere die Randgebiete derartiger Paneele, d.h. also die Verbindung zwischen der Innen- und der Außenschale über den Randeinleimer sind sowohl bezüglich der Festigkeit als auch hinsichtlich des Wärmedurchgangs des Gesamtpaneels sehr kritisch. Die beiden großflächigen Aluminiumbleche übernehmen mit ihrer hohen Wärmeleitfähigkeit den Effekt des Randbereichs. Problematisch ist außerdem die Abdichtung der Randbereiche, so daß kein Regenwasser oder eine andere Feuchtigkeit durch den Randbereich ins Paneelinnere eintritt. Im Inneren der Paneele sich ansammelndes oder kondensiertes Wasser wird in Verbindung mit dem Paneelkern stark basisch oder stark sauer und führt zu einer starken Korrosion des Aluminiums von innen heraus.

Es ist bekannt, über den Randbereich der Paneele eine dünne Aluminiumfolie in U-Form überzuziehen und an der umgeknickten Stelle mit dem Aluminiumblech zu verkleben. Ferner ist bekannt, eine Kunststoffolie mit einer durch eine Schutzfolie geschützten Klebschicht zu verwenden, von der unmittelbar vor Benutzung die Schutzfolie abgezogen wird, um die Folie dann in der U-Form über den Randbereich der Paneele zu kleben. Außerdem werden dann zum Einbau der Paneele noch Dichtgummistreifen über den Randbereich gelegt. Es hat sich aber gezeigt, daß selbst bei sorgfältigstem Arbeiten solche Abdeckfolien oder Aluminiumstreifen sich in kürzester Zeit von dem Randbereich der Paneele ablösen, wonach dann Wasser durch den Randbereich ins Innere der Paneele eintreten kann.

Zur Erzielung einer Wasserundurchlässigkeit der Randeinleimer sind diese zumindest auf einer Seite mit Kunststoff kaschiert. Wenn unter dem Einfluß von Wasser die umgeklebte Kunststoff- oder Aluminiumfolie abgelöst wird, tritt Wasser durch die Klebschicht zwischen dem Randeinleimer und der Außenschale bzw. Innenschale des Paneels hindurch.

Aus der CH-A-478 310 ist ein Paneel aus einer Natursteinplatte mit dahinter angeordneter Isolierung bekannt, bei welchem ein Rahmen über Dichtstreifen im Randbereich eingesetzt ist. Dieses bekannte Paneel wird am Rand nicht eingespannt, sondern sitzt auf einem Traggerüst auf.

Der Erfindung liegt die Aufgabe zugrunde, den Randbereich eines im Randbereich stark auf Druck belasteten Paneels derart auszubilden, daß auch bei ungünstigsten Verhältnissen, d.h. also wenn beispielsweise- Wasser auf dem Randbereich auftrifft bzw. sich dort ansammeln kann, der Randbereich der Paneele absolut dicht bleibt, so daß kein Wasser von außen in das Innere der Paneele eindringen kann.

Diese Aufgabe wird erfindungsgemäß dadurch gelöst, daß der Randeinleimer an den äußeren Ecken Ausnehmungen aufweist, und daß die Ausnehmungen mit einem dauerelastischen Dichtungsmaterial ausgefüllt sind. Die vorzugsweise im Querschnitt rechteckig ausgebildeten Randeinleimer werden an den beiden außenliegenden Ecken ausgenommen und zwischen die beiden Paneelschalen eingeklebt, wonach dann die Ausnehmung, die sich als Fuge darstellt, mit dem Dichtungsmaterial ausgefüllt wird. Die Ausnehmungen können dabei im Querschnitt rechteckig oder auch dreieckig ausgebildet sein.

Da die Paneelschalen im allgemeinen an ihren Innenflächen mit einem Kleber versehen sind, der zur Anhaftung des Paneelkerns und des Randeinleimers dient, sollte das Dichtungsmaterial geeignet sein, sich mit dieser Klebschicht im Anlagebereich voll zu verbinden, um völlig auf dem Material der Schalen zu haften. Es kann aber unter Umständen auch notwendig sein, daß die Platten im Bereich der Ausnehmungen von der Klebschicht frei sind, wenn dort mit einem Dichtungsmaterial ausgefüllt wird, das sich mit der Klebschicht nicht gut verbindet.

Um eine völlige Dichtigkeit selbst im Bereich der Winkelstoßstellen der Randeinleimer zu erhalten, ist es vorteilhaft, daß im dortigen Stoßstellenbereich Hohlkehlen im Inneren der Paneele vorgesehen und mit dem Dichtungsmaterial ausgefüllt sind.

Bevorzugterweise ist das Dichtungsmaterial ein Silikon, der eine gewisse Dehnung ermöglicht, so daß Bewegungen der Paneelteile in Form von Wärmeeinflüssen ausgeglichen werden können. Deshalb ist die Breite der Dehnungsfuge gemäß Anspruch 8 so auszulegen, daß die im sicheren Bereich liegenden Dehnungsmöglichkeiten des dauerelastischen Materials die zu erwartenden Bewegungen der Paneelteile voll aufnehmen können, ohne daß das Material von dem Randeinleimer oder von den Paneelplatten abgehoben wird.

Die Erfindung wird im folgenden anhand mehrerer Ausführungsbeispiele unter Bezugnahme auf die Zeichnung näher erläutert. Es zeigt:
Fig. 1 ein Paneel in Draufsicht,
Fig. 2 einen Schnitt gemäß der Linie 11-11 von Fig. 1,
Fig. 3 eine abgewandelte Ausführungsform eines Randbereichs, und
Fig. 4 u. 5 Ausbildungen von Stoßstellen der Randeinleimer.

Fig. 1 zeigt ein Paneel 10, das aus einer Außenschale 12, und einer Innenschale 14 besteht, wobei zwischen der Außenschale und der Innenschale ein Paneelkern 16 eingeklebt ist. Das Paneel 10 ist umlaufend an dem Rand, an dem es beispielsweise an einer Fassade befestigt ist, verjüngt. Zwischen den Schalen 12 und 14 ist ein Randeinleimer 18 eingesetzt, der als Stützkörper dient. Die Außenschale 12 und die Innenschale (14) können beispielsweise aus einem Aluminiumblech bestehen. Der Paneelkern 16 kann aus mit Pirschaum ausgefüllten Wabenzellen, aus einem Polyurethanschaum, aus Mineralfaserplatten oder aus Schaumglas aufgebaut sein. Der Randeinleimer 18 kann aus einem Polyurethanschaum bestehen, er kann aus gepreßtem Sand (Thermax^{@}) oder aus einer mehrschichtig verleimten Sperrholzplatte (finnische Birke) aufgebaut sein. Damit kein Wasser durch den Randeinleimer hindurchtreten kann, ist dieser zumindest auf einer Seite mit Kunststoff kaschiert.

Wie aus Fig. 2 zu ersehen ist, ist der Randeinleimer 18 an seinen beiden nach außen zeigenden Kanten mit jeweils einer dreieckigen Ausnehmung 20 ausgebildet. Diese Ausnehmungen oder Abfasungen, die im Zusammenspiel mit den Paneelschalen Fugen ergeben, sind mit einem dauerelastischen Dichtungsmaterial 22 ausgefüllt. Die Breite der Ausnehmungen bzw. der sich dann ergebenden Fugen ist so gewählt, daß die Länge der Bewegung der Paneelteile infolge Wärmeausdehnung kleiner ist als die Ausdehnungsfähigkeit des Dichtungsmaterials. Damit ist gewährleistet, daß das dauerelastische Dichtungsmaterial die zu erwartenden Bewegungen der Paneelteile voll aufnehmen kann, ohne sich von dem Randeinleimer oder den Paneelschalen abzuheben. Da die Paneelschalen an der Innenseite mit einer Klebstoffschicht versehen sind, kann das Dichtungsmaterial direkt auf diese Schicht aufgetragen werden. Es ist aber auch möglich, die Paneelschalen im Bereich der auszufüllenden Fugen von dem Klebmaterial zu befreien.

Fig. 3 zeigt eine andere Ausführungsform der Ausnehmungen bzw. Fugen 24 in einem Randeinleimer 26.

Die Fig. 4 und 5 zeigen Ausführungsformen von Stoßstellen in den Eckbereichen der Randeinleimer. Zwischen senkrecht aneinander stoßenden Randeinleimerabschnitten 32 und 34 ist eine sich nach außen hin erweiternde Fuge 36 vorgesehen, die durch das dauerelastische Dichtungsmaterial ausgefüllt ist. Außerdem ist eine im Inneren gebildete Hohlkehle mit dem Dichtungsmaterial 38 ausgefüllt. Fig. 5 zeigt aufeinanderstoßende Rundeinleimerabschnitte 40 und 42, zwischen denen eine Fuge parallel ausgebildet ist. Auch diese Fuge ist mit Dichtungsmaterial ausgefüllt und eine zusätzliche Hohlkehle 44 ist von innen her mit dem Dichtungsmaterial versiegelt.

## Patentansprüche

1. Paneel, bestehend aus einer Außenschale (12), einer Innenschale (14), einem Paneelkern (16) und einem zwischen den Schalen eingeklebten Randeinleimer (18, 26), wobei das Paneel mit dem Rand an der Fassadenkonstruktion eingespannt ist, dadurch gekennzeichnet, daß der Randeinleimer (18, 26) an den äußeren Ecken Ausnehmungen (20, 24) hat und daß die Ausnehmungen mit einem dauerelastischen Dichtungsmaterial (22) ausgefüllt sind.

2. Paneel nach Anspruch 1, dadurch gekennzeichnet, daß die Ausnehmungen (24) im Querschnitt rechteckig sind.

3. Paneel nach Anspruch 1, dadurch gekennzeichnet, daß die Ausnehmungen (20) im Querschnitt dreieckig sind.

4. Paneel nach einem der Ansprüche 1 bis 3, dadurch gekennzeichnet, daß im Bereich der Ausnehmungen (20, 24) der Randeinleimer (18, 26) an den Schalen (12, 14) kein Klebstoff vorhanden ist.

5. Paneel nach einem der Ansprüche 1 bis 4, dadurch gekennzeichnet, daß die Randeinleimer (32, 34; 40, 42) im Bereich der Winkelstoßstellen mit einem dauerelastischen Dichtungsmaterial abgedichtet sind.

6. Paneel nach einem der Ansprüche 1 bis 5, dadurch gekennzeichnet, daß das Dichtungsmaterial (22) ein Silikon ist.

7. Paneel nach Anspruch 5, dadurch gekennzeichnet, daß an den Winkelstoßstellen Hohlkehlen (38, 44) ausgebildet sind und daß die Hohlkehlen mit dem Dichtungsmaterial ausgefüllt sind.

8. Paneel nach einem der Ansprüche 1 bis 7, dadurch gekennzeichnet, daß die Ausnehmungen (20, 24) der Randeinleimer (18, 26) eine breite aufweisen, so daß die Länge der Bewegung von Außenschale und Innenschale infolge Wärmeausdehnung kleiner ist als die Ausdehnung des Dichtungsmaterials (22).

## Revendications

1. Panneau se composant d'une enveloppe extérieure (12), d'une enveloppe intérieure (14), d'une âme de panneau (16) et d'une alaise marginale (18, 26) collée entre les enveloppes, le panneau étant monté par le bord sur la structure de façade, caractérisé en ce que l'alaise marginale (18, 26) possèdes des évidements (20, 24) sur les angles extérieurs et en ce que les évidements sont remplis d'un matériau d'étanchéité (22) élastique dur.

2. Panneau selon la revendication 1 caractérisé en ce que les éléments (24) sont rectangulaires en coupe.

3. Panneau selon la revendication 1 caractérisé en ce que les éléments (20) sont triangulaires en coupe.

4. Panneau selon l'une des revendications 1 à 3, caractérisé en ce qu'à proximité des éléments (20, 24) des alaises marginales (18, 26) il n'y a pas de colle sur les enveloppes (12, 14).

5. Panneau selon l'une des revendications 1 à 4, caractérisé en ce que les alaises marginales (32, 34; 40, 42) sont étanchéifiées à proximité des emplacements de joints d'angles à l'aide d'un matériau d'étanchéité élastique dur.

6. Panneau selon l'une des revendications 1 à 5, caractérisé en ce que le matériau d'étanchéité (22) est un silicone.

7. Panneau selon la revendication 5, caractérisé en ce que sur les emplacements de joints d'angles sont réalisées des cannelures (38,44) et en ce que les cannelures sont remplies du matériau d'étanchéité.

8. Panneau selon l'une des revendications 1 à 7, caractérisé en ce que les évidements (20, 24) des alaises marginales (18,26) présentent une largeur telle que la longueur du mouvement de l'enveloppe extérieure et de l'enveloppe intérieure par suite d'une dilatation thermique est inférieure à la dilatation du matériau d'étanchéité (22).

## Claims

1. A panel comprising an outer skin (12), an inner skin (14), a panel core (16), and an edge strip (18, 26) glued in between the skins, characterized in that the edge strip (18, 26) has recesses (20, 24) at the outer corners, and that the recesses are completely filled with permanently elastic sealing material.

2. A panel in accordance with claim 1, characterized in that the recesses (24) are rectangular in cross-section.

3. A panel in accordance with claim 1, characterized in that the recesses (20) are triangular in cross-section.

4. A panel in accordance with one of claims 1 to 3, characterized in that in the region of the recesses (20, 24) in the edge strips (18, 26) no glue is present on the skins (12, 14).

5. A panel in accordance with one of claims 1 to 4, characterized in that where the edge strips (32, 34; 40, 42) butt together at the corners they are sealed by a permanently elastic sealing material.

6. A panel in accordance with one of claims 1 to 5, characterized in that the sealing material (22) is a silicon.

7. A panel in accordance with claim 5, characterized in that at the corner butt joints hollow channels (38, 44) are formed, and that the hollow channels are filled with the sealing material.

8. A panel in accordance with one of claims 1 to 7, characterized in that the recesses (20, 24) in the edge strips (18, 26) have a width such that the extent of the movement of the outer skin and inner skin as a consequence of heat expansion is less than the expansion of the sealing material (22).
